# EUROPÄISCHE PATENTSCHRIFT

(11) **EP 1 125 734 B1**
(45) Veröffentlichungstag und Bekanntmachung des Hinweises auf die Patenterteilung: **16.01.2008**
(21) Anmeldenummer: 01101602.9
(22) Anmeldetag: 25.01.2001
(51) Int. Cl.: B41F 13/008

(54) **Vorrichtung zum Antreiben von Druckzylindern**
Driving device for printing cylinders
Dispositif d'entraînement de cylindres d'impression

(30) Priorität: 08.02.2000 US 499794
(43) Veröffentlichungstag der Anmeldung: 22.08.2001
(73) Patentinhaber: Goss International Americas, Inc., Dover, NH 03820 (US)
(72) Erfinder: Doullard, Gerald Roger, Dover, NH 03820 (US); Dumais, Mark Bernard, Kennebunk, ME 04043 (US); Lemelin, Michael Robert, Dover, NH 03820 (US)
(74) Vertreter: Domenego, Bertrand

(56) Entgegenhaltungen:
- EP-A- 0 613 775
- DE-A- 2 435 665
- US-A- 3 611 925
- US-A- 4 309 945

## Beschreibung

Die vorliegende Erfindung betrifft eine Vorrichtung zum Antreiben von Druckwerkszylindern in einer Druckmaschine gemäß dem Oberbegriff von Anspruch 1.

An den Druckwerkszylindern von Druckmaschinen wird ein Bedruckstoff, z. B. Papier, bedruckt. Im Rollen-Offsetdruck umfassen die Druckwerkszylinder einen Plattenzylinder und einen Gummituchzylinder. Eine auf den Plattenzylinder aufgezogene Druckplatte kontaktiert das auf den Gummituchzylinder aufgezogene Gummituch, während eine Materialbahn oder ein Materialbogen zwischen dem Gummituch und einem Gegendruckzylinder hindurch geführt wird. Dabei wird über Farbwerkswalzen Farbe auf den Plattenzylinder aufgetragen und das so eingefärbte Bild auf das Gummituch und von dort auf die Bahn oder den Bogen übertragen. Zum beidseitigen Bedrucken der Bahn kann der Gegendruckzylinder als ein weiterer Gummituchzylinder ausgebildet sein.

Der Plattenzylinder und der Gummituchzylinder werden von einem auf der Antriebsseite der Druckmaschine angeordneten Antriebsmechanismus angetrieben, der in der Regel ein Getriebe zum Antreiben der einzelnen Druckwerkszylinder umfasst. Der Antriebsmechanismus kann über einen einzelnen Motor oder über mehrere Motoren angetrieben werden. Die Maschinen von Hitachi-Seiko, haben zum Beispiel einen Zweimotorenantrieb zum Antreiben von zwei Druckwerkszylindern in einem Vierzylinder-Druckwerk. Die Maschinen von Heidelberg Web Press, Inc. haben einen Dreimotorenantrieb zum Antreiben von drei Druckwerkszylindern in einem Vierzylinder-Druckwerk.

Zur Vermeidung von Wicklern bei Bahnrissen in Rollendruckmaschinen oder zum Wechseln von Platten oder Gummitüchern ist es häufig nötig, den Plattenzylinder vom Gummituchzylinder oder den Gummituchzylinder vom Gegendruckzylinder abzustellen. Die Mechanismen, mittels derer die Druckwerkszylinder bewegt werden, werden als An- und Abstellmechanismen bezeichnet.

Da der Plattenzylinder und der Gummituchzylinder im abgestellten Zustand weiter gedreht werden müssen, müssen sie mit dem Antriebsmechanismus in Verbindung bleiben.

US 4,309,945 beschreibt einen Antrieb für einen Druckwerkszylinder in einer Flexodruckmaschine, bei welchem der die Druckplatte tragende Druckwerkszylinder über ein Planetenradgetriebe durch einen Hauptantrieb angetrieben wird. Aufgrund der Ausgestaltung des Planetenradgetriebes mit zwei einander gegenüber liegend in einem Innenhohlrad angeordneten, sich auf einem Sonnenrad abstützenden Planetenrädern ist es mit dem beschriebenen Planetenradgetriebe nicht möglich, den Druckplattenzylinder vom angrenzenden Druckwerkszylinder abzustellen, ohne das gesamte Planetenradgetriebe als solches und die zum Planetenradgetriebe führende Hauptantriebswelle mit zu bewegen, oder in aufwändiger Weise winkelbeweglich auszugestalten.
DE-A-2 435 665 beschreibt eine Transfertrommel, die durch ein Planetengetriebe augetrieben wird.
US 4,953,461 beschreibt eine Vorrichtung zur Registerverstellung von Druckwerkszylindern, bei denen die Registerverstellung als solche mittels eines sog. Harmonic-Drive-Antriebs erfolgt, der mit dem Antriebszapfen des Druckplattenzylinders gekoppelt und auf der Außenseite mit einem Antriebszahnkranz versehen ist. Der Antriebszahnkranz wird über einen nicht dargestellten Antriebsmotor in Drehung versetzt und treibt seinerseits wieder ein zugehöriges Antriebszahnrad für den zugeordneten Gummituchzylinder an, welches auf einem entsprechenden Achszapfen des Gummituchzylinders befestigt ist. Der Achszapfen des Gummituchzylinders treibt über eine Antriebswelle ein Sonnenrad eines Planetenradgetriebes an, welches wiederum über Antriebszahnräder mit einer Eingangswelle des Harmonic-Drive-Antriebs gekoppelt ist, um diese in Drehung zu versetzen. Die Schrift gibt keinen Hinweis darauf, den Plattenzylinder oder den Gummituchzylinder über ein Planetenradgetriebe durch einen Hauptantriebsmotor anzutreiben.

In der US 5,678,485 ist eine Offsetdruckmaschine mit einem Gegengewicht- und Hebemechanismus beschrieben. Das Gegengewicht ist vorgesehen, um ein axiales Aufziehen einer Gummituch- oder Druckplattenhülse auf einen jeweiligen Zylinder zu ermöglichen. Der Hebemechanismus ist ein Abstellmechanismus, der z. B. zum Abstellen des Plattenzylinders eingesetzt wird. Ein Antriebsmechanismus ist in dieser Schrift nicht beschrieben.

In der US 3,724,368 ist ein Antriebsmechanismus und ein Abstellmechanismus für eine Offsetdruckmaschine beschrieben. Ein harmonisches Antriebsmittel ermöglicht die Registereinstellung beider Plattenzylinder. Den Hauptantrieb der Druckmaschine bildet ein Motor, der mit einem der Gummituchzylinder verbunden ist.

Der Druckmaschinenhersteller MAN Roland verwendet einen Direktantrieb für einen Gummituchzylinder. Der Motor wird während des Abstellens bewegt und treibt den Gummituchzylinder im Verhältnis 1:1 an.

Ein Problem der beschriebenen Vorrichtungen besteht darin, dass die Motoren zum Antreiben der Zylinder sehr groß sind und viel Platz einnehmen, und außerdem oft nur schwer einstellbar sind. Während des Abstellens müssen die Motoren ferner häufig zusammen mit den Zylindern bewegt werden, wodurch eine komplizierte, sehr aufwändige Anordnung entsteht.

Die Aufgabe der vorliegenden Erfindung ist es, den Einsatz von kleineren Antriebsmotoren für Druckwerkszylinder sowie den Betrieb der Antriebsmotoren mit höherer Geschwindigkeit zu ermöglichen. Eine weitere oder alternative Aufgabe besteht darin, eine ortsfeste Anordnung des Motors auch im abgestellten Zustand der Zylinder zu ermöglichen.

Diese Aufgabe wird erfindungsgemäß durch die Merkmale von Anspruch 1 gelöst.
Weitere Merkmale der Erfindung sind in den Unteransprüchen enthalten.

Das erfindungsgemäße Planetengetriebe ermöglicht den Einsatz von Motoren mit höherer Geschwindigkeit, da das Sonnenrad sich mit einer höheren Rotationsgeschwindigkeit dreht als das Innenhohlrad. Auf diese Weise bleibt eine niedrigeres Trägheitsverhältnis am Motor erhalten. Durch die höhere Motorgeschwindigkeit wird eine bessere elektronische Steuerung der Geschwindigkeit des Druckwerkszylinders möglich.

Der Druckwerkszylinder ist vorzugsweise als ein Gummituchzylinder oder ein Plattenzylinder einer Offsetdruckmaschine ausgebildet.

Weiterhin ist der Druckwerkszylinder in eine erste Position und in eine zweite Position bewegbar, wobei es sich bei der ersten Position um eine Druckanstellung und bei der zweiten Position um eine Druckabstellung handelt. Der Motor bleibt dabei vorzugsweise sowohl in der ersten Position als auch in der zweiten Position des Druckwerkszylinders in derselben Position, während das Ringzahnrad mit dem Druckwerkszylinder bewegt wird, aber weiterhin mit dem Planetenrad kämmt, d. h. in Zahneingriff ist.

Der Einsatz eines ortsfesten Motors ist höchst vorteilhaft, da das Abstellen des Zylinders vereinfacht wird, wenn der Motor nicht bewegt werden muss.

Die erfindungsgemäße Vorrichtung umfasst weiterhin vorzugsweise einen mit dem Druckwerkszylinder verbundenen An- und Abstellmechanismus, der einen schwenkbaren Hebel zum Bewegen des Druckwerkszylinders umfasst.
Der Druckwerkszylinder kann als ein konventioneller, einen Kanal aufweisender Zylinder ausgebildet sein oder aber als ein fliegend gelagerter Zylinder ausgebildet sein, der eine Hülse, wie z. B. ein kanalloses Gummituch oder aber auch eine kanallose Druckplatte trägt, die über das freie Ende des Druckwerkszylinders, z. B. unter Einsatz von Blasluft, axial auf diesen aufgeschoben werden kann.

Das Getriebeverhältnis des Planetengetriebes ist vorzugsweise 4:1, d. h. das Sonnenrad und der Motor drehen sich vorzugsweise mit der vierfachen Drehgeschwindigkeit des Ringzahnrades und des Druckwerkszylinders.

Der Druckwerkszylinder kann vorzugsweise als ein Plattenzylinder einer Offsetdruckmaschine ausgebildet sein, die weiterhin einen Gummituchzylinder umfasst, der über ein mit dem Ringzahnrad verbundenes Antriebszahnrad und ein mit diesem verbundenes angetriebenes Zahnrad, das am Gummituchzylinder befestigt ist, angetrieben wird. Wenn der Gummituchzylinder und der Plattenzylinder gleich groß sind, haben das Antriebszahnrad und das angetriebene Zahnrad vorzugsweise ebenfalls dieselbe Größe.

Das Planetenrad umfasst vorzugsweise eine Vorrichtung zur Vermeidung von Zahnradspiel in Getrieben. Zur Minimierung von Zahnradspiel kann insbesondere eine Beiläufer-Zahnradanordnung verwendet werden.

Der Motor kann in der Weise angeordnet sein, dass er axial verschiebbar ist und mit einem spiralförmigen Getriebe gekoppelt ist, um eine Bewegung in Umfangsrichtung zur Registereinstellung zu ermöglichen. Alternativ kann das Umfangsregister auch über die Antriebsmotoren eingestellt werden.

Die Merkmale der vorliegenden Erfindung werden in der folgenden Beschreibung bevorzugter Ausführungsformen in Zusammenhang mit den beigefügten, nachfolgend aufgeführten Zeichnungen näher erläutert.

Es zeigen:
- Fig. 1: eine teilweise, schematische Draufsicht einer Ausführungsform der vorliegenden Erfindung;
- Fig. 2: eine schematische Seitenansicht des Antriebsgetriebes der in Fig. 1 gezeigten Ausführungsform;
- Fig. 3: das in Fig. 2 gezeigte Antriebsgetriebe nach dem Abstellen des Druckwerkszylinders; und
- Fig. 4: eine schematische Darstellung eines Abstellhebels, wie er in Verbindung mit der in Fig. 1 gezeigten Ausführungsform eingesetzt werden kann.

Fig. 1 zeigt eine teilweise Draufsicht einer Offsetdruckmaschine 1 mit einem antriebsseitigen Rahmen 2, einem Plattenzylinder 10 und einem Gummituchzylinder 20. Eine Materialbahn 3, z. B. eine Bahn aus Zeitungsdruckpapier, wird aufwärts zwischen dem Gummituchzylinder 20 und einem Gegendruckzylinder 30 hindurch geführt, wobei der Gegendruckzylinder 30 vorzugsweise als ein weiterer Gummituchzylinder mit einem diesem zugeordneten Plattenzylinder ausgebildet ist.

Der Plattenzylinder 10 ist an einem Ende 13 drehbar in einem Lager 11 angeordnet, das sich in einem Hebel 12 befindet. Wie in Fig. 4 gezeigt ist, ist der Hebel 12 an seinem unteren Ende über einen Schwenkpunkt 101 am Rahmen 2 befestigt und an seinem oberen Ende über einen mit dem Rahmen 2 und dem Hebel 12 verbundenen Luftkolben 102 bewegbar. Der Hebel 12 und der Luftkolben 102 bilden einen An- und Abstellmechanismus, mittels dessen der Plattenzylinder 10 vom Gummituchzylinder 20 weg in die durch den Pfeil 100 angedeutete Richtung bewegt werden kann, wie in Fig. 1 gezeigt ist. Anstelle des Hebels 12 kann in gleicher Weise ein Exzenter oder ein anderer bekannter Zylinderabstellmechanismus verwendet werden.

Der Plattenzylinder 10 wird von einem in einem Gehäuse 42 angeordneten Motor 40 angetrieben. Der Motor 40 umfasst eine Antriebswelle 41. Das Gehäuse 42 ist ortsfest, was im Sinne dieser Anmeldung bedeutet, dass die Mittelachse der Antriebswelle 41 immer an der gleichen Position verbleibt. Das Gehäuse 42 kann dagegen axial verschiebbar sein, indem es z. B. mit einem bewegbaren Motor auf einer Schiene angeordnet ist.

Die Antriebswelle 41 ist mit einem Sonnenrad 51 eines Planetengetriebes 50 verbunden und ist vorzugsweise koaxial zur Drehachse des Plattenzylinders 10 angeordnet. Das Sonnenrad 51 treibt ferner ein einzelnes Planetenrad 52 an, das vorzugsweise drehbar im Gehäuse 42 gelagert ist. Die Achse des Planetenrads 52 ist bezüglich der Achse des Sonnenrades 51 fest, was im Sinne dieser Anmeldung bedeutet, dass das Planetenrad 52 mit dem Sonnenrad 51 in Eingriff bleibt, selbst wenn die Achsen des Ringzahnrades 53 und des Planetenrades 52 in geringem Maße voneinander weg bewegt werden, z. B. beim An- und Abstellen des Druckwerkszylinders.

Das Planetenrad 52 treibt ein Ringzahnrad, z. B. ein Innenhohlrad 53, an, das vorzugsweise fest mit einem Ende 13 des Plattenzylinders 10 verbunden ist.

An dem Ende 13 ist ferner ein Antriebszahnrad 54 zum Antreiben eines angetriebenen Zahnrades 55 befestigt, welch letzteres mit einem Ende 23 des Gummituchzylinders 20 z. B. über Schrauben verbunden ist. Das Ende 23 des Gummituchzylinders 20 ist in einem Abstellhebel 22 gelagert, der ähnlich wie der Hebel 12 ausgebildet ist.

In Fig. 2 ist das Planetengetriebe 50 näher dargestellt. Fig. 2 zeigt den Plattenzylinder 10 in der Druckanstellung. Das Innenhohlrad 53 weist durch punktierte Linien angedeutete Zähne 153 auf. Das Sonnenrad 51 weist Zähne 151 auf, welche in die Zähne 152 des Planetenrades 52 eingreifen. Die Zähne 152 stehen ferner mit den Zähnen 153 des Innenhohlrades in Eingriff. Das Sonnenrad 51 kann beispielsweise 30 Zähne, das Planetenrad kann 45 Zähne und das Innenhohlrad 53 kann 120 Zähne haben, so dass ein Untersetzungsverhältnis von 4:1 besteht.

Nachdem der Abstellhebel 12 in die Richtung des Pfeils 100 bewegt wurde, um den Plattenzylinder 10 in die abgestellte Position zu bewegen (gleichzeitig wird ein ähnlicher Hebel an der Bedienerseite bewegt), wird das Innenhohlrad 53 ebenfalls seitlich in die Richtung des Pfeils 100 bewegt. Das Sonnenrad 51 und das Planetenrad 52 bleiben dabei jedoch vorzugsweise ortsfest.

In Fig. 3 ist das Planetengetriebe 50 im abgestellten Zustand des Plattenzylinders gezeigt. In diesem Zustand bleiben die Zähne 151 und 152 vollständig miteinander im Eingriff, da der Motor 40 und das Gehäuse 42 ortsfest sind. Die Zähne 153 entfernen sich zwar von den Zähnen 152 des Planetenrades 52, kämmen jedoch weiterhin miteinander, auch wenn sie nicht vollständig in Eingriff stehen.

Die Länge der Zähne 153 und 152 ist vorzugsweise derart gewählt, dass die Zähne 152 und 153 einander selbst im abgestellten Zustand des Plattenzylinders kämmen. Ebenso kämmen auch die Zähne der Antriebszahnräder 54 und 55 der Druckwerkszylinder 10 und 20 miteinander im abgestellten Zustand.

Auf diese Weise können der Plattenzylinder 10 und der Gummituchzylinder 20 im abgestellten Zustand weiterhin durch den Antriebsmotor 40 gedreht werden, z. B. um einen fliegenden Plattenwechsel vorzunehmen, bei dem der Plattenzylinder durch den Antriebsmotor bis zum Stillstand heruntergebremst und anschließend wieder bis auf Fortdruckgeschwindigkeit heraufbeschleunigt wird.

Die Zähne 152 des Planetenrads 52 können eine Vorrichtung zur Vermeidung von Zahnradspiel umfassen, z. B. ein Beiläuferzahnrad.

Der Gummituchzylinder 30 und der diesem zugeordnete Plattenzylinder können ähnliche Antriebs- und Abstellmechanismen besitzen. Es ist jedoch auch möglich, diese Zylinder durch den Motor 40 über ein Getriebe, z. B. mit dem Antriebszahnrad 55 verbundene Zahnräder, anzutreiben.

Es können auch Druckwerkszylinder und Abstellmechanismen sowie eine bedienerseitige Anordnung der Druckmaschine der in der US 5,678,485 beschriebenen Art in Zusammenhang mit der vorliegenden Erfindung eingesetzt werden.

Der Motor 40 kann ferner mittels einer elektronischen Steuerung, z. B. einem Mikroprozessor, gesteuert werden, so dass die Geschwindigkeit des Motors verändert werden kann.

Die Antriebseinheit, die in der beschriebenen Ausführungsform den Plattenzylinder direkt bzw. über das Planetengetriebe 50 antreibt, kann stattdessen in gleicher Weise oder alternativ auch den Gummituchzylinder antreiben.

### Liste der Bezugszeichen

- 1: Offsetdruckmaschine
- 2: antriebsseitiger Rahmen
- 3: Materialbahn
- 10: Plattenzylinder
- 11: Lager
- 12: Hebel
- 13: Ende
- 20: Gummituchzylinder
- 22: Abstellhebel
- 23: Ende
- 30: Gegendruckzylinder
- 40: Motor
- 41: Antriebswelle
- 42: Gehäuse
- 50: Planetengetriebe
- **51**: **Sonnenrad**
- 52: Planetenrad
- 53: Innenhohlrad bzw. Ringzahnrad
- 54: Antriebsrad
- 55: angetriebenes Rad
- 101: Schwenkpunkt
- 102: Kolben
- 100: Abstellrichtung
- 151: Zähne
- 152: Zähne
- 153: Zähne

## Patentansprüche

1. Vorrichtung zum Antreiben eines Druckwerkszylinder (10, 20, 30) in einer Rotationsdruckmaschine, insbesondere einer Rollenrotations-Offsetdruckmaschine, mit einem Motor (40), welcher antriebsmäßig mit einem eine Sonnenradachse aufweisenden Sonnenrad (51) verbunden ist, einem Planetenrad (52), das um eine Planetenradachse rotiert und vom Sonnenrad (51) angetrieben wird, sowie mit einem mit dem Druckwerkszylinder (10, 20, 30) antriebsmäßig gekoppelten Ringzahnrad (53), welches vom Planetenrad (52) antreibbar ist,
**dadurch gekennzeichnet,**
**dass** das Planetenrad durch ein einzelnes Planetenrad (52) gebildet wird, dass die Achse des Planetenrades (52) bezüglich der Achse des Sonnenrades (51) in einem festen Abstand angeordnet ist, in der Weise, dass bei einer An- und Abstellbewegung des Druckwerkszylinders (10, 20, 30) die Zähne (153) des mit diesem gekoppelten Ringzahnrades (53) mit den Zähnen (152) des Planetenrades (52) in Zahneingriff bleiben.

2. Vorrichtung nach Anspruch 1,
**dadurch gekennzeichnet,**
**dass** der Druckwerkszylinder (10, 20, 30) als ein Gummituchzylinder (20) oder ein Plattenzylinder (10) einer Offsetdruckmaschine ausgebildet ist.

3. Vorrichtung nach Anspruch 1 oder 2,
**dadurch gekennzeichnet,**
**dass** der Druckwerkszylinder (10, 20, 30) in eine erste Position und in eine zweite Position bewegbar ist, wobei es sich bei der ersten Position um eine Druckanstellung und bei der zweiten Position um eine Druckabstellung handelt.

4. Vorrichtung nach Anspruch 3,
**dadurch gekennzeichnet,**
**dass** der Motor (40) sowohl in der ersten Position als auch in der zweiten Position des Druckwerkszylinders (10, 20, 30) in derselben Position bleibt.

5. Vorrichtung nach einem der vorhergehenden Ansprüche,
**dadurch gekennzeichnet,**
**dass** das Sonnenrad (51) und das Planetenrad (52) auf der dem Druckwerkszylinder (10, 20, 30) gegenüber liegenden Seite des Ringzahnrades (53) angeordnet sind.

6. Vorrichtung nach einem der Ansprüche 3 bis 5,
**gekennzeichnet durch**
einen An- und Abstellmechanismus zum Bewegen des Druckwerkszylinders (10, 20, 30) in die erste und zweite Position.

7. Vorrichtung nach Anspruch 6,
**dadurch gekennzeichnet,**
**dass** der An- und Abstellmechanismus einen schwenkbaren Hebel (12) oder einen Stellexzenter umfasst.

8. Vorrichtung nach einem der vorhergehenden Ansprüche,
**dadurch gekennzeichnet,**
**dass** das Getriebeverhältnis zwischen dem Sonnenrad (51), dem Planetenrad (52) und dem Ringzahnrad (53) 4:1 beträgt.

9. Vorrichtung nach einem der vorhergehenden Ansprüche,
**dadurch gekennzeichnet,**
**dass** der Druckwerkszylinder (10, 20, 30) als ein Plattenzylinder (10) ausgebildet ist und dass ferner ein Gummituchzylinder (20) vorgesehen ist, der mit dem Plattenzylinder (10) über ein angetriebenes Zahnrad (55) zum Antrieb gekoppelt ist.

10. Vorrichtung nach einem der vorhergehenden Ansprüche,
**dadurch gekennzeichnet,**
**dass** mindestens eines der Zahnräder (51, 52, 53) eine Vorrichtung zur Vermeidung von Zahnradspiel in Getrieben umfasst.

11. Vorrichtung nach einem der vorhergehenden Ansprüche,
**dadurch gekennzeichnet,**
**dass** das Sonnenrad (51) koaxial zur Drehachse des Druckwerkszylinders (10, 20, 30) angeordnet ist.

12. Vorrichtung nach einem der vorhergehenden Ansprüche,
**dadurch gekennzeichnet,**
**dass** der Antriebsmotor (40) das Sonnenrad (51) über eine Antriebswelle (41) antreibt, welche bei angestelltem Druckwerkszylinder (10, 20, 30) koaxial zu einer mit dem Ringzahnrad (53) verbundenen Antriebswelle des Druckwerkszylinders (10, 20, 30) angeordnet ist.

13. Vorrichtung nach einem der vorhergehenden Ansprüche,
**dadurch gekennzeichnet,**
**dass** das Ringzahnrad (53) mit dem Druckwerkszylinder bewegbar ist.

## Claims

1. Device for driving a printing-mechanism cylinder (10, 20, 30) in a rotary printing machine, in particular a web-fed rotary offset printing machine, said device having a motor (40) which is connected, driving-wise, to a sun wheel (51) having a sun-wheel axis, a planet wheel (52) which rotates about a planet-wheel axis and is driven by said sun wheel (51), and also an annular gear-wheel (53) which is coupled, driving-wise, to the printing-mechanism cylinder (10, 20, 30) and which can be driven by said planet wheel (52),
**characterised in that**
the planet wheel is constituted by a single planet wheel (52), that the axis of said planet wheel (52) is disposed at a fixed distance with respect to the axis of the sun wheel (51) in such a way that the teeth (153) of the annular gear-wheel (53) coupled to the printing-mechanism cylinder (10, 20, 30) remain in engagement with the teeth (152) of the planet wheel (52) when movements for throwing-on and throwing-off said printing-mechanism cylinder (10, 20, 30) occur.

2. Device according to claim 1,
**characterised in that**
the printing-mechanism cylinder (10, 20, 30) is constructed as a rubber-blanket cylinder (20) or a plate cylinder (10) of an offset printing machine.

3. Device according to claim 1 or 2,
**characterised in that**
the printing-mechanism cylinder (10, 20, 30) can be moved into a first position and into a second position, the first position involving the throwing-on of an impression and the second position involving the throwing-off of an impression.

4. Device according to claim 3,
**characterised in that**
the motor (40) remains in the same position both when the printing-mechanism cylinder (10, 20, 30) is in the first position and when it is in the second position.

5. Device according to one of the preceding claims,
**characterised in that**
the sun wheel (51) and the planet wheel (52) are disposed on the opposite side of the annular gear-wheel (53) from the printing-mechanism cylinder (10, 20, 30).

6. Device according to one of claims 3 to 5,
**characterised by**
a throwing-on and throwing-off mechanism for moving the printing-mechanism cylinder (10, 20, 30) into the first and second positions.

7. Device according to claim 6,
**characterised in that**
the throwing-on and throwing-off mechanism comprises a pivotable lever (12) or a positioning eccentric.

8. Device according to one of the preceding claims,
**characterised in that**
the transmission ratio between the sun wheel (51), the planet wheel (52) and the annular gear-wheel (53) is 4:1.

9. Device according to one of the preceding claims,
**characterised in that**
the printing-mechanism cylinder (10, 20, 30) is constructed as a plate cylinder (10) and that a rubber-blanket cylinder (20), which is coupled, for driving purposes, to said plate cylinder (10) via a driven gear-wheel (55), is also provided.

10. Device according to one of the preceding claims,
**characterised in that**
at least one of the gear-wheels (51, 52, 53) comprises a device for eliminating gear-wheel play in transmissions.

11. Device according to one of the preceding claims,
**characterised in that**
the sun wheel (51) is disposed coaxially with the axis of rotation of the printing-mechanism cylinder (10, 20, 30).

12. Device according to one of the preceding claims,
**characterised in that**
the driving motor (40) drives the sun wheel (51) via a drive shaft (41) which, when the printing-mechanism cylinder (10, 20, 30) is thrown on, is disposed coaxially with a drive shaft of said printing-mechanism cylinder (10, 20, 30), which drive shaft is connected to the annular gear-wheel (53).

13. Device according to one of the preceding claims,
**characterised in that**
the annular gear-wheel (53) can be moved with the printing-mechanism cylinder.

## Revendications

1. Dispositif d'entraînement d'un cylindre de groupe d'impression (10, 20, 30) dans une machine d'impression rotative, en particulier d'une machine d'impression offset rotative à rouleaux, avec un moteur (40), qui est relié par entraînement à une roue solaire (51) présentant un axe de roue solaire, une roue planétaire (52), qui tourne autour de l'axe de roue planétaire et est entraînée par la roue solaire (51), ainsi qu'avec une roue dentée annulaire (53) couplée par entraînement au cylindre de groupe d'impression (10, 20, 30), laquelle roue peut être entraînée par la roue planétaire (52),
**caractérisé en ce**
**que** la roue planétaire est formée par une seule roue planétaire (52), en ce que l'axe de la roue planétaire (52) est disposé à une distance fixe par rapport à l'axe de la roue solaire (51) de sorte que lors d'un mouvement d'application et d'arrêt du cylindre de groupe d'impression (10, 20, 30), les dents (153) de la roue dentée annulaire (53) couplée à ce dernier-ci restent en prise dentée avec les dents (152) de la roue planétaire (52).

2. Dispositif selon la revendication 1,
**caractérisé en ce**
**que** le cylindre de groupe d'impression (10, 20, 30) est réalisé sous forme d'un cylindre porte-blanchet (20) ou un cylindre porte-plaque (10) d'une machine d'impression offset.

3. Dispositif selon la revendication 1 ou 2,
**caractérisé en ce**
**que** le cylindre de groupe d'impression (10, 20, 30) peut être déplacé dans une première position et dans une deuxième position, la première position étant une application d'impression et la deuxième position étant un arrêt d'impression.

4. Dispositif selon la revendication 3,
**caractérisé en ce**
**que** le moteur (40) reste dans la même position aussi bien dans la première position que dans la deuxième position du cylindre de groupe d'impression (10, 20, 30).

5. Dispositif selon l'une quelconque des revendications précédentes,
**caractérisé en ce**
**que** la roue solaire (51) et la roue planétaire (52) sont disposées sur le côté opposé au cylindre de groupe d'impression (10, 20, 30) de la roue dentée annulaire (53).

6. Dispositif selon l'une quelconque des revendications 3 à 5,
**caractérisé par**
un mécanisme d'application et d'arrêt permettant de déplacer le cylindre de groupe d'impression (10, 20, 30) dans la première et la deuxième positions.

7. Dispositif selon la revendication 6,
**caractérisé en ce**
**que** le mécanisme d'application et d'arrêt comprend un levier pivotant (12) ou un excentrique de réglage.

8. Dispositif selon l'une quelconque des revendications précédentes,
**caractérisé en ce**
**que** le rapport de transmission entre la roue solaire (51), la roue planétaire (52) et la roue dentée annulaire (53) est de 4:1.

9. Dispositif selon l'une quelconque des revendications précédentes,
**caractérisé en ce**
**que** le cylindre de groupe d'impression (10, 20, 30) est réalisé sous forme d'un cylindre porte-plaque (10) et en ce qu'en plus un cylindre porte-blanchet (20) qui est couplé pour l'entraînement avec le cylindre porte-plaque (10) par le biais d'une roue dentée entraînée (55) est prévu.

10. Dispositif selon l'une quelconque des revendications précédentes,
**caractérisé en ce**
**qu'**au moins une des roues dentées (51, 52, 53) comprend un dispositif permettant d'éviter un jeu des roues dentées dans des transmissions.

11. Dispositif selon l'une quelconque des revendications précédentes,
**caractérisé en ce**
**que** la roue solaire (51) est disposée de manière coaxiale par rapport à l'axe de rotation du cylindre de groupe d'impression (10, 20, 30).

12. Dispositif selon l'une quelconque des revendications précédentes,
**caractérisé en ce**
**que** le moteur d'entraînement (40) entraîne la roue solaire (51) via un arbre d'entraînement (41) qui est disposé de manière coaxiale par rapport à un arbre d'entraînement relié à la roue dentée annulaire (53) du cylindre de groupe d'impression (10, 20, 30) lorsque le cylindre d'impression (10, 20,30) est appliqué.

13. Dispositif selon l'une quelconque des revendications précédentes,
**caractérisé en ce**
**que** la roue dentée annulaire (53) peut être déplacée avec le cylindre d'impression.
